# EUROPÄISCHE PATENTANMELDUNG

(11) **EP 1 027 843 A2**
(43) Veröffentlichungstag der Anmeldung: **16.08.2000**
(21) Anmeldenummer: 00101722.7
(22) Anmeldetag: 27.01.2000
(51) Int. Cl.: A47B 88/00

(54) **Schubkasten mit höhen- und seitenverstellbarer Frontblende**

(30) Priorität: 08.02.1999 DE 29902173 U
(71) Anmelder: Ninkaplast GmbH, D-32108 Bad Salzuflen (DE)
(72) Erfinder: Twellman, Günter, D-32139 Spenge (DE)
(74) Vertreter: TER MEER STEINMEISTER & PARTNER GbR

(57) **Zusammenfassung**

Schubkasten mit einem zur höhen- und seitenverstellbaren Befestigung einer Frontblende (50) dienenden Beschlag (16), der eine um eine horizontale Achse drehbare Stellschraube (26) aufweist, dadurch gekennzeichnet, daß der Schubkasten und der Beschlag (16) horizontalverschiebbar aneinander geführt sind und die Stellschraube (26) zur Seitenverstellung am unteren Ende des Beschlages (16) angeordnet und von der Unterseite oder der Außenseite unterhalb der Schubkastenseitenwand (10) her zugänglich ist.

## Beschreibung

Die Erfindung betrifft einen Schubkasten mit einem zur höhen- und seitenverstellbaren Befestigung einer Frontblende dienenden Beschlag, der eine um eine horizontale Achse drehbare Stellschraube aufweist.

Ein Schubkasten dieser Art wird in DE 92 13 683 U beschrieben. Dieser Schubkasten weist einen mehrteiligen Beschlag auf. Die Seitenverstellung erfolgt durch horizontales verschieben zweier Beschlagteile relativ zueinander, und die Höhenverstellung erfolgt durch vertikales Verschieben eines der Beschlagteile relativ zum Schubkasten. In der gewünschten Einstellposition werden die Beschlagteile jeweils klemmend aneinander fixiert. Für die Fixierung der Höhe ist eine waagerecht durch die Mitte des vertikalbeweglichen Beschlagteils verlaufende Stellschraube vorgesehen, durch die dieses Beschlagteil und ein Teil des Schubkastens miteinander verspannbar sind. Der Kopf der Stellschraube ist durch ein Loch in der Schubkastenseitenwand von der Innenseite des Schubkastens her zugänglich. Bei anderen bekannten Schubkästen ist ein Stellelement für die Seltenverstellung durch ein Loch in der Außenwand des Schubkastens zugänglich. Auch wenn ein solches Loch durch einen Stopfen verschlossen werden kann, besteht bei diesen Konstruktionen der Nachteil, daß das Erscheinungsbild gestört und die Reinigung des Schubkastens erschwert wird.

In DE 295 06 228 U wird ein Schubkasten mit einem Beschlag beschrieben, der neben einer Höhen- und Seitenverstellung der Frontbiende auch eine Schnellbefestigung der Frontblende am Schubkasten ermöglicht. Zu diesem Zweck ist am Schubkasten ein vertikalbewegliches Riegelteil geführt. das über Schrägflächen mit dem Beschlag in Eingriff tritt und somit in der Lage ist, die am Beschlag befestigte Frontblende gegen die Vorderseite des Schubkastens zu spannen. Das Riegelteil ist durch eine Feder in die Eingriffsstellung vorgespannt und läßt sich in einer Montagestellung verrasten, in der die Blende mit dem Beschlag von vorn gegen den Schubkasten angesetzt werden kann. Beim Ansetzen der Blende wird diese Verrastung automatisch gelöst, so daß sich das Riegelteil unter Federwirkung in die Eingriffsposition bewegt und den Beschlag fixiert. Bei gelöstem oder gelockertem Eingriff ist jedoch der Beschlag in horizontaler Richtung relativ zum Riegelteil verstellbar, so daß die Seitenverstellung der Blende ermöglicht wird. Für die Höhenverstellung ist eine Stellschraube vorgesehen, die mit vertikaler Achse drehbar und axial verschiebbar in dem Riegelteil gelagert ist und direkt zwischen dem Beschlag und dem Schubkasten wirkt. Eine Verdickung der Stellschraube greift mit einem Umfangssegment zwischen Führungen, die an dem Beschlag ausgebildet sind. Auf diese Weise werden die vertikalen Stellbewegungen auf den Beschlag und die Blende übertragen, ohne daß die Seitenverstellung der Blende behindert wird. Da die Stellschraube vertikal verläuft, ist ihr Kopf von der Unterseite des Schubkastens her bequem zugänglich.

Aufgabe der Erfindung ist es, einen Schubkasten der eingangs genannten Art zu schaffen, der einen ästhetisch ansprechendes Erscheinungsbild bietet und dennoch eine einfache Höhen- und Seitenverstellung der Frontblende ermöglicht.

Diese Aufgabe wird erfindungsgemäß mit den in den unabhängigen Schutzansprüchen angegebenen Merkmalen gelöst.

Bei der Lösung nach Anspruch 1 sind der Schubkasten und der Beschlag horizontal verschiebbar aneinander geführt, und die Stellschraube, die hier zur Seitenverstellung der Blende dient, ist am unteren Ende des Beschlages angeordnet und von der Unterseite oder der Außenseite unterhalb der Schubkastenseitenwand her zugänglich.

Da die Stellschraube direkt zwischen dem an der Blende befestigten Beschlag und dem Schubkasten wirkt, wird eine kleinbauende Gestaltung des Beschlages ermöglicht, so daß Gestaltungsspielraum für eine ästhetisch ansprechende Gestaltung des Schubkastens gewonnen wird, insbesondere auch im Hinblick auf die Tatsache, daß in den hohlen Seitenwänden des Schubkastens neben Teilen des Beschlages auch die Auszugsschienen des Schubkastens untergebracht werden müssen, so daß die räumlichen Verhältnisse äußerst beengt sind. Durch die horizontale Führung des Beschlages am Schubkasten wird eine leichtgängige Seitenverstellung ermöglicht, obwohl die Stellschraube außermittig im Bereich des unteren Endes am Beschlag und am Schubkasten angreift. Der wesentliche Vorteil dieser Anordnung dieser Stellschraube besteht darin, daß weder auf der Innenseite noch auf der Außenseite der Schubkastenseitenwand ein Loch erforderlich ist, das den Zugang zu der Stellschraube ermöglicht.

Beispielsweise kann an der Stellschraube eine Scheibe ausgebildet sein, die, sofern die Stellschraube mit dem Beschlag in Gewindeeingriff steht, mit einem Umfangssegment in eine vertikale Nut des Schubkastens eingreift und so die horizontalen Stellkräfte zwischen Beschlag und Schubkasten überträgt. Umgekehrt ist auch eine Anordnung möglich, bei der die Stellschraube in den Schubkasten eingeschraubt ist und mit dem Umfang ihrer Scheibe in eine Nut des Beschlages eingreift. In beiden Fällen kann die Scheibe zugleich als Handhabe für die Betätigung der Stellschraube dienen, da der Umfangsrand der Scheibe von der Unterseite des Schubkastens bequem mit dem Finger erreicht werden kann. Sofern die Achse der Stellschraube unterhalb des unteren Randes der Schubkastenseitenwand liegt, kann wahlweise oder zusätzlich auch ein Schraubendreherschlitz am äußeren Ende der Stellschraube vorgesehen sein, so daß die Verstellung auch von der Seite her mit Hilfe eines Schraubendrehers erfolgen kann.

Die Höhenverstellung erfolgt vorzugsweise analog zu der Seitenverstellung mit Hilfe einer weiteren Stellschraube, deren Achse jedoch vertikal verläuft. Eine besonders kleinbauende Konstruktion wird in diesem Fall dadurch erreicht, daß die beiden Stellschrauben mit einander kreuzenden Achsen in Richtung der Tiefe des Schubkastens versetzt zueinander angeordnet sind.

Bei der Lösung nach Anspruch 5, die sich vorteilhaft mit der oben beschriebenen Lösung nach Anspruch 1 kombinieren läßt, ist ähnlich wie in DE 295 06 228 U ein Riegel vorgesehen, der eine Schnellmontage der Frontblende ermöglicht. Dieser Riegel ist erfindungsgemäß jedoch im Bereich seiner oberen und unteren Ränder horizontalbeweglich am Schubkasten geführt.

Für eine kippstabile Befestigung der Frontblende am Schubkasten ist es wünschenswert, daß der Riegel und der Beschlag an mindestens zwei Stellen miteinander in Eingriff stehen, die einen möglichst großen vertikalen Abstand zueinander aufweisen sollten. Durch dieses Erfordernis sind die vertikalen Mindestabmessungen des Einbauraumes für den Beschlag und den Riegel bestimmt. Dadurch, daß der Riegel erfindungsgemäß horizontalbeweglich ist, wird eine kleinbauende Konstruktion ermöglicht, da der Einbauraum nicht in vertikaler Richtung noch zusätzlich um den Verschiebeweg des Riegels vergrößert zu werden braucht. Die Führung des Riegels im Bereich seiner oberen und unteren Ränder stellt sicher, daß der Riegel seinerseits kippstabil am Schubkasten gehalten ist und somit eine entsprechend stabile Fixierung der Frontblende ermöglicht.

Vorteilhafte Ausgestaltungen der Erfindung ergeben sich aus den Unteransprüchen.

Die Lösung nach Anspruch 5 ist besonders geeignet für Schubkästen, die an der Vorderseite durch eine Wand abgeschlossen sind, an der die Frontblende befestigt wird. In diesem Fall bietet die vordere Wand ausreichend Platz für die verschiebbare Aufnahme des Riegels.

Aufgrund der platzsparenden Bauweise der Verstellbeschläge ermöglicht die Erfindung auch eine markante Gestaltung des Schubkastens, die sich dadurch auszeichnet, daß die hohlen Seitenwände und gegebenenfalls auch die Rückwand und die vordere Wand des Schubkastens an den oberen Enden schräg zum Schubkasteninneren hin abfallen. Durch diese Bauweise wird naturgemäß der im Inneren der hohlen Seitenwände verfügbare Raum für die Auszugsschienen und die Beschlagteile erheblich eingeschränkt. Die Erfindung ermöglicht es jedoch, die notwendigen Beschlagteile dennoch in diesem eingeschränkten Raum unterzubringen.

Der Riegel weist bevorzugt eine Verrastungskontur auf, der seine Verrastung in der Montagestellung ermöglicht. Wenn dann die Frontblende angesetzt wird, so wird der Riegel durch die Frontblende leicht zurückgedrückt, so daß die Verrastung aufgehoben wird und der Riegel sich unter Federwirkung automatisch in die Eingriffsposition bewegt. Zum Zurückstellen in die Montageposition weist der Regel vorzugsweise eine sich nach unten öffnende Fingertasche auf.

Im folgenden wird ein Ausführungsbeispiel anhand der Zeichnung näher erläutert.

Es zeigen:
- Fig. 1: eine persperktivische Ansicht des Schubkastens;
- Fig. 2: einen Schnitt längs der Linie II-II in Fig. 1;
- Fig. 3: eine vordere Ecke des Schubkastens und einen Beschlag zur Befestigung einer Frontblende in einem horizontalen Schnitt entsprechend der Ebene III-III in Fig. 2; und
- Fig. 4: einen Schnitt entsprechend Fig. 3, jedoch für den Schubkasten und den Beschlag in montiertem Zustand.

Der in Fig. 1 gezeigte Schubkasten ist ganz aus Kunststoff hergestellt und weist hohle Seitenwände 10, eine Rückwand 12 sowie eine vordere Wand 14 auf. Alle vier Wände sind an der Oberseite zum Schubkasteninneren hin abgeschrägt. An der vorderen Wand 14 sind auf beiden Seiten zueinander spiegelbildliche Befestigungseinrichtungen für die höhen- und seitenverstellbare Befestigung einer Frontblende vorgesehen. Die Frontblende ist in Fig. 1 nicht gezeigt. Man erkennt jedoch zwei Beschläge 16 mit Schraubenlöchern 18, an denen die Frontblende starr zu befestigen ist. In jeden Beschlag ist eine vertikal verlaufende Stellschraube 18 eingeschraubt, die am unteren Ende einen nicht erkennbaren Schraubendreherschlitz aufweist, so daß sie mit Hilfe eines Schraubendrehers von der Unterseite des Schubkastens her verstellt werden kann. Am oberen Ende trägt die Stellschraube 18 eine Scheibe 20, die mit einem Umfangssegment in eine waagerecht verlaufende Nut 22 des Schubkastens eingreift. Auf diese Weise ist die vertikale Position der Scheibe 20 in Bezug auf den Schubkasten festgelegt, und durch drehen der Stellschraube 18 wird der Beschlag 16 und damit die Frontblende in vertikaler Richtung verstellt.

In Fig. 1 erkennt man weiterhin eine Scheibe 24 einer waagerecht verlaufenden Stellschraube 26, die in Richtung der Tiefe des Schubkastens gegenüber der Stellschraube 18 versetzt in das untere Ende des Beschlages 16 eingeschraubt ist. Die Scheibe 24 greift mit einem Umfangssegment in eine vertikale Nut 28 des Schubkastens ein, so daß eine Seitenverstellung des Beschlages 16 und der Blende ermöglicht wird. Die Stellschraube 26 für die Seitenverstellung braucht nur an einem der beiden Beschläge 16 vorgesehen zu sein. Die Scheibe 24 kann eine Rändlung aufweisen, so daß sie durch den Benutzer von Hand gedreht werden kann. Da jedoch die Achse der Stellschraube 26 unterhalb des unteren Randes der Seitenwand 10 liegt, ist auch eine Verstellung mit Hilfe eines Schraubendrehers von der Seite des Schubkastens her möglich. Zu diesem Zweck weist die Stellschraube 26 an ihrem der Scheibe 24 entgegengesetzten Ende einen Schraubendreherschlitz auf Bei der Seitenverstellung des Beschlages 16 kann sich die Scheibe 20 in der horizontalen Nut 22 bewegen, und entsprechend bewegt sich die Scheibe 24 bei der Höhenverstellung in der vertikalen Nut 28.

Der Beschlag 16 weist zwei seitlich vorspringende Haken 30 auf, die sich an den oberen und unteren Enden des Beschlages befinden und mit ihren leicht abgeschrägten Vorderseiten etwas gegenüber der Montagefläche für die Frontblende zurückliegen. Die beiden Stellschrauben 18 und 26 erstrecken sich durch Gewindebohrungen des unteren Hakens 30.

Zur Befestigung der Beschläge 16 am Schubkasten ist jeweils ein Riegel 34 vorgesehen, der an den abgeschrägten Vorderseiten der Haken 30, 32 angreift und somit den Beschlag und die Frontblende gegen die vordere Wand 14 des Schubkastens spannt. In Fig. 1 ist nur der Riegel 34 auf der linken Seite gezeigt. Wie aus Fig. 2 hervorgeht, weist der Riegel 34 an seinen oberen und unteren Rändern Führungsprofile 36, 38 auf, mit denen er horizontalbeweglich an der vorderen Wand 14 des Schubkastens geführt ist. Zusätzlich stützt sich der Riegel 34 in seinem mittleren Bereich an Führungsrippen 40 des Schubkastens ab, die zugleich die Nut 22 für die Scheibe 20 begrenzen. In seinem unterem Bereich bildet der Riegel 34 außerdem eine nach unten offene Fingertasche 42, In die der Benutzer mit dem Finger eingreifen kann, um den Riegel in waagerechter Richtung zu verschieben. Gemäß Fig. 2 ist in der Rückwand dieser Fingertasche eine federnde Zunge 46 ausgebildet, die sich elastisch an der vorderen Wand 14 des Schubkastens abstützt und die Tendenz hat, den Riegel in seinem unteren Bereich etwas nach vorn von dem Schubkasten wegzudrücken, so daß das untere Führungsprofil 38 gegen eine Rippe 48 des Schubkastens vorgespannt wird.

In Fig. 3 ist gestrichelt die Frontblende 50 eingezeichnet, an der der Beschlag 16 befestigt ist. Der Riegel 34 befindet sich in Fig. 2 in einer Montagestellung, in der er so weit nach innen verschoben ist, daß der Beschlag 16 an dem Riegel vorbei in den Hohlraum der vorderen Wand 14 des Schubkastens eingeführt werden kann, wenn die Frontblende von vorn an den Schubkasten angesetzt wird. Weiterhin erkennt man in Fig. 3, daß das untere Führungsprofil 38 des Riegels und die Rippe 48 des Schubkastens ineinandergreifende Rastkonturen 52 aufweisen, die den Riegel in der Montagestellung halten, obwohl er durch eine Feder 54 in Richtung auf die Seitenwand 10 des Schubkastens vorgespannt ist. Durch die Wirkung der federnden Zunge 46 werden die Rastkonturen 52 miteinander in Eingriff gehalten.

Wenn die Frontblende 50 an dem Schubkasten montiert werden soll, greift der Benutzer zunächst mit dem Finger in die Fingertaschen 44 der Riegel und verschiebt beide Riegel nach innen, so daß sie in der in Fig. 3 gezeigten Montageposition einrasten.

In diesem Zustand kann die Blende mit den daran befestigten Beschlägen von vom an den Schubkasten angesetzt werden. Dabei tritt die Scheibe 24 der Stellschraube 26 in die Nut 28 ein, und die Scheibe 20 der Stellschraube 18 tritt in die waagerecht verlaufende Nut 22 ein, die zwischen den Stützrippen 40 gebildet wird. Schließlich stößt die Frontblende 50 an dem leicht vorspringenden unteren Rand des Riegels 34 an, so daß die Rastkonturen 52 entgegen der Kraft der Zunge 46 auseinander gedrückt werden. Der Riegel 34 schnellt dann unter der Wirkung der Feder 54 in die Verriegelungsposition, und an der Rückseite abgeschrägte Nasen 56 des Riegels laufen auf die Schrägflächen der Haken 30, 32 auf, so daß die Frontblende und die Beschläge fest gegen den Schubkasten gespannt und in Richtung der Tiefe des Schubkastens formschlüsslg verriegelt werden. Dieser Zustand ist in Fig. 4 gezeitgt.

Mit Hilfe der Stellschrauben 18 und 26 kann dann nach Bedarf die Höhen- und Seitenjustierung vorgenommen werden. Da der Riegel 34 horizontalbeweglich am Schubkasten geführt und durch die Feder 54 in seine Eingriffsposition vorgespannt ist, kann er den seitlichen Justierbewegungen des Beschlages 16 folgen. Bei der Höhenverstellung bewegt sich dagegen der Beschlag in vertikaler Richtung relativ zu den Nasen 56 des Riegels. Da die Rastkonturen 52 außer Eingriff sind, stützt sich das untere Führungsprofil 38 des Riegels so an der Rippe 48 des Schubkastens ab, daß auch die Nase 56 und der Haken 30 am unteren Ende des Beschlages spielfrei miteinander in Anlage gehalten werden.

## Patentansprüche

1. Schubkasten mit einem zur höhen- und seitenverstellbaren Befestigung einer Frontblende (50) dienenden Beschlag (16), der eine um eine horizontale Achse drehbare Stellschraube (26) aufweist, dadurch **gekennzeichnet**, daß der Schubkasten und der Beschlag (16) horizontalverschiebbar aneinander geführt sind und die Stellschraube (26) zur Seitenverstellung am unteren Ende des Beschlages (16) angeordnet und von der Unterseite oder der Außenseite unterhalb der Schubkastenseitenwand (10) her zugänglich ist.

2. Schubkasten nach Anspruch 1, dadurch **gekennzeichnet**, daß die Stellschraube (26) eine Scheibe (24) aufweist, die mit einem Umfangssegment in eine vertikal verlaufende Nut (28) des Schubkastens eingreift.

3. Schubkasten nach Anspruch 1 oder 2, dadurch **gekennzeichnet**, daß die Achse der Stellschraube (26) unterhalb des unteren Randes der Seitenwand (10) des Schubkasten angeordnet ist und daß die Stellschraube an ihrem nach außen weisenden Ende einen Schraubendreherschlitz aufweist.

4. Schubkasten nach einem vorstehenden Ansprüche, dadurch **gekennzeichnet**, daß eine weitere Stellschraube (18) für die Höhenverstellung der Frontblende vorgesehen ist und daß die beiden Stellschrauben (18, 26) mit einander kreuzenden Achsen in Richtung der Tiefe des Schubkastens versetzt zueinander angeordnet sind.

5. Schubkasten mit einem zur höhen- und seitenverstellbaren Befestigung einer Frontblende (50) dienenden Beschlag (16), insbesondere nach einem der vorstehenden Ansprüche, mit einem parallel zur Ebene der Frontblende (50) am Schubkasten geführten Regel (34), der zwischen einer Montageposition und einer Eingriffsposition beweglich ist, in der er den Beschlag (16) gegen den Schubkasten spannt, dadurch **gekennzeichnet**, daß der Riegel (34) im Bereich seiner oberen und unteren Ränder horizontalbeweglich am Schubkasten geführt ist.

6. Schubkasten nach Anspruch 5, dadurch **gekennzeichnet**, daß der Beschlag (16) am unteren und oberen Ende je einen Haken (30, 32) aufweist und daß diese Haken in der Eingriffsposition des Riegels (34) von Nasen (56) dieses Riegels hintergriffen werden.

7. Schubkasten nach Anspruch 5 oder 6, dadurch **gekennzeichnet**, daß der Riegel (34) elastisch in seine Eingriffsposition vorgespannt und durch Rastkonturen (52) in seiner Montageposition arretierbar ist.

8. Schubkasten nach Anspruch 7, dadurch **gekennzeichnet**, daß die Rastkonturen (52) dadurch miteinander In Eingriff gehalten werden, daß der Riegel (34) durch eine federnde Zunge (46) in Bezug auf den Schubkasten nach vorn vorgespannt ist und daß der Riegel beim Ansetzen der Frontblende (50) leicht zurückdrükbar ist, so daß die Rastkonturen außer Eingriff treten.

9. Schubkasten nach einem der Ansprüche 5 bis 8, dadurch **gekennzeichnet**, daß der Riegel (34) eine nach unten offene Fingertasche (44) aufweist.

10. Schubkasten nach einem der Ansprüche 5 bis 9, dadurch **gekennzeichnet**, daß der Riegel (34) an einer vorderen Wand (14) des Schubkastens geführt ist.
